# EUROPÄISCHE PATENTSCHRIFT

(11) **EP 2 393 401 B1**
(45) Veröffentlichungstag und Bekanntmachung des Hinweises auf die Patenterteilung: **25.03.2015**
(21) Anmeldenummer: 09775707.4
(22) Anmeldetag: 09.02.2009
(51) Int. Cl.: A47G 19/22, B65D 47/26

(54) **VERSCHLUSS FÜR EINEN GETRÄNKEBEHÄLTER**
CLOSURE FOR A BEVERAGE CONTAINER
FERMETURE POUR UN RÉCIPIENT À BOISSON

(43) Veröffentlichungstag der Anmeldung: 14.12.2011
(73) Patentinhaber: PI-DESIGN AG, 6234 Triengen (CH)
(72) Erfinder: BODUM, Jorgen, CH-6045 Meggen (CH)
(74) Vertreter: Detken, Andreas
(86) Internationale Anmeldenummer: PCT/CH2009/000050
(87) Internationale Veröffentlichungsnummer: WO 2010/003259

(56) Entgegenhaltungen:
- US-A- 3 338 467
- US-A- 6 102 244
- US-A1- 2004 094 552

## Beschreibung

### TECHNISCHES GEBIET

Die vorliegende Erfindung betrifft einen Verschluss für einen Getränkebehälter mit einem nach oben offenen Gefäss sowie einen Getränkebehälter mit einem derartigen Verschluss.

### STAND DER TECHNIK

Aus dem Stand der Technik sind Getränkebehälter, insbesondere sogenannte "Travel Mugs", seit langem bekannt, die einen Verschluss aufweisen, um ein Getränk warm oder kalt zu halten. Diese Getränkebehälter umfassen normalerweise ein Gefäss mit einer oberen Öffnung, wobei im Bereich der Öffnung ein Innengewinde angebracht ist, sowie einen Deckel, der in das Innengewinde einschraubbar ist und so eine dichtende Verbindung zwischen dem Gefäss und dem Deckel erlaubt.

Um eine verbesserte Wärmeisolation zu gewährleisten und ein ungewolltes Verschütten des Gefässinhaltes zu vermeiden, wenn der Benutzer beispielsweise unterwegs im Gehen aus dem Getränkebehälter trinkt, sind Getränkebehälter vorteilhaft, bei denen der Deckel beim Trinken nicht vom Behälter entfernt werden muss. Deshalb wird der Deckel oft derart ausgestaltet und mit dem Gefäss verbunden, dass er durch einfache Manipulation einen Durchgang für eine im Gefäss enthaltene Flüssigkeit nach aussen freigibt, ohne dass er dafür vollständig vom Behälter entfernt werden muss. Zusätzlich weist das Gefäss oder der Deckel bei vielen "Travel Mugs" einen hochgezogenen Rand auf, der eine Trinkkkante bildet und einerseits ein direktes Trinken aus dem Getränkebehälter erleichtert und andererseits übergeschwappte Flüssigkeit sammelt und in den Behälter zurückführt. Beispiele solcher Getränkebehälter sind beschrieben in US 5,249,703, US 3,338,467, US 2003/0209547 und US 6,102,244.

Die meisten dieser Getränkebehälter bestehen aus einer Vielzahl von einzelnen Teilen und weisen einen komplizierten Aufbau auf. Sie sind dementsprechend aufwendig und teuer in der Herstellung. Auch sind die einzelnen Teile für den Benutzer nur schwer zur Reinigung zugänglich.

### DARSTELLUNG DER ERFINDUNG

Es ist also eine Aufgabe der vorliegenden Erfindung, einen Verschluss für einen Getränkebehälter anzugeben, der eine einfache Bauweise mit wenigen Einzelteilen aufweist, und der für den Benutzer einfach und sicher in der Handhabung ist. Zur Lösung dieser Aufgabe wird ein Verschluss für einen Getränkebehälter vorgeschlagen, wie er in Anspruch 1 angegeben ist. Vorteilhafte Ausgestaltungen der Erfindung sind in den abhängigen Ansprüchen angegeben.

Die vorliegende Erfindung stellt also einen Verschluss für einen Getränkebehälter mit den folgenden Merkmalen zu Verfügung:
ein Einsatzelement zum Einsatz in einem Gefäss, wobei das Einsatzelement eine durchgehende Verschlussöffnung, eine erste Eingriffsstruktur auf der Innenseite der Verschlussöffnung und einen hochgezogenen, umlaufenden Rand aufweist, welcher sich von der ersten Eingriffsstruktur aus nach oben hin erstreckt und eine Trinkkante oder Ausgiesskante bildet; und
ein in die Verschlussöffnung des Einsatzelements einsetzbarer Verschlusskörper mit einer geschlossenen Deckfläche und einer sich von der Deckfläche aus nach unten hin erstreckenden, umlaufenden Schürze, welche eine Mehrzahl (mindestens drei, bevorzugt mindestens 10, besonders bevorzugt 15-40) von gleichmässig entlang einer Umfangsrichtung verteilten Austrittsöffnungen und eine zur ersten Eingriffsstruktur komplementäre zweite Eingriffsstruktur aufweist, wobei die Eingriffsstrukturen so ausgebildet sind, dass der Verschlusskörper in vertikaler Richtung relativ zum Einsatzelement bewegbar ist zwischen einer ersten Stellung, in welcher er die Verschlussöffnung dichtend verschliesst, und einer zweiten Stellung, in welcher die Austrittsöffnungen Durchgänge für eine Flüssigkeit freigeben.

Ein derartig ausgestalteter Verschluss für einen Getränkebehälter besteht aus sehr wenigen Einzelteilen und ist dementsprechend einfach und kostengünstig herzustellen. Insbesondere ist der Verschluss für den Benutzer einfach bedienbar. Zum Trinken bewegt der Benutzer den Verschlusskörper von der ersten in die zweite Stellung, wodurch die Austrittsöffnungen, die sich vorzugsweise in radialer Richtung erstrecken, Durchgänge für die Flüssigkeit freigeben. Der Verschlusskörper muss dazu nicht vollständig vom Einsatzelement entfernt werden. Der hochgezogene, umlaufende Rand, der vorzugsweise einen Trichterbereich bildet, welcher sich nach oben hin aufweitet, sammelt die aus den Austrittsöffnungen austretende Flüssigkeit, welche diesen in gebündelter Form wieder verlässt. Der Rand weist deshalb bevorzugt eine derartige Ausgestaltung mit einer genügend grossen Höhe auf, dass die Flüssigkeit in ausreichend gebündelter Form dem Mund des Benutzers zugeführt wird, wenn dieser den Getränkebehälter zum Trinken kippt.

Um die Handhabung des Getränkebehälters für den Benutzer zu erleichtern, ist auf der Oberseite der Deckfläche des Verschlusskörpers bevorzugt ein Griffelement angebracht.

Der Verschlusskörper ist zudem als Ganzes bevorzugt derart ausgestaltet und mit dem Einsatzelement verbunden, dass der Benutzer nicht mit der Lippe oder der Nase am Verschlusskörper anstösst, wenn er direkt aus dem Getränkebehälter trinkt.

Alle Orts- und Richtungsangaben wie oben, unten, vertikal etc. beziehen sich jeweils auf einen bezüglich der Schwerkraftrichtung aufrecht stehenden Getränkebehälter, wobei der Verschluss mit Einsatzelement und darin eingesetztem Verschlusskörper in der vorgesehenen Weise in ein Gefäss eingesetzt ist

Bevorzugt sind an der Schürze zumindest zwei nach unten ragende, radial nach aussen weisende Haken angeordnet, welche ein vollständiges Entfernen des Verschlusskörpers vom Einsatzelement dadurch verhindern, dass sie bei einem Herausziehen des Verschlusskörpers aus dem Einsatzelement an einer unteren Kante des Einsatzelementes anschlagen.

Die Haken sind bevorzugt flexibel ausgebildet, so dass ein vollständiges Entfernen des Verschlusskörpers vom Einsatzelement möglich ist, indem die Haken radial nach innen gedrückt werden. Der Benutzer kann dazu vorgängig das Einsatzelement mit dem darin eingesetzten Verschlusskörper vom Gefäss entfernen, um einen besseren Zugang zu den Haken zu bekommen. Es können insbesondere genau zwei Haken an der Schürze angeordnet sein, wodurch der Benutzer diese auf einfache Weise beispielsweise mit Daumen und Zeigefinder nach innen drücken kann.

Die Haken bestehen bevorzugt aus einem sich von der Schürze nach unten hin erstreckenden Element und einem am unteren Ende dieses Elementes angebrachten, radial nach aussen weisenden Vorsprung. Um die Haken flexibel auszugestalten, kann sich zum Beispiel das nach unten hin erstreckende Element in bestimmten Bereichen verjüngen, oder es kann aus mehreren, insbesondere aus zwei, Streben bestehen, welche an ihrem unteren Ende durch den radial nach aussen weisenden Vorsprung verbunden sind.

Die sich nach unten hin erstreckenden Elemente der Haken weisen bevorzugt eine Länge auf, die geringfügig grösser ist als die vertikale Höhe der ersten Eingriffsstruktur. Dadurch kann die Verbindung zwischen der ersten und der zweiten Eingriffsstruktur vollständig getrennt werden, ein vollständiges Entfernen des Verschlusskörpers vom Einsatzelement wird jedoch durch die Haken verhindert.

Der Verschlusskörper weist bevorzugt ein Dichtungselement auf, welches auf einer radialen Aussenseite der Schürze oberhalb der Austrittsöffnungen angeordnet ist und welches in der ersten Stellung zwischen dem Verschlusskörper und dem Einsatzelement zu liegen kommt und die Verschlussöffnung dadurch abdichtet. Beim Dichtungselement kann es sich insbesondere um einen O-Ring handeln.

Die erste Eingriffsstruktur ist als Innengewinde und die zweite Eingriffsstruktur als Aussengewinde ausgebildet.

Bevorzugt weisen die Durchgänge eine Querschnittsfläche auf, die durch die Lage des Verschlusskörpers zwischen der ersten und der zweiten Stellung veränderlich ist. Der Benutzer kann somit die Menge der durch die Verschlussöffnung heraustretenden Flüssigkeit regulieren, indem er eine beliebige Lage des Verschlusskörpers zwischen der ersten und der zweiten Stellung wählt.

Die Austrittsöffnungen können als Durchbrechungen ausgebildet sein, die innerhalb der Schürze angeordnet sind und zu allen Seiten hin von Teilen der Schürze umgeben sind.

In einer bevorzugten Ausführungsform sind die Austrittsöffnungen oberhalb der zweiten Eingriffsstruktur angeordnet. Sie sind dann also zwischen dem Dichtungselement und der zweiten Eingriffsstruktur angeordnet, sofern ein Dichtungselement vorhanden ist.

Die Austrittsöffnungen können aber auch als Aussparungen ausgebildet sein, die zum unteren Ende der Schürze hin offen sind.

Die Austrittsöffnungen können auch überlappend mit der zweiten Eingriffsstruktur angeordnet sein. Die zweite Eingriffsstruktur wird dann durch die Austrittsöffnungen unterbrochen oder befindet sich zumindest auf derselben Höhe bezüglich der Vertikalen wie die Austrittsöffnungen.

Des Weiteren stellt die vorliegende Erfindung einen Getränkebehälter mit den folgenden Merkmalen zu Verfügung:
ein Verschluss gemäss den obigen Ausführungen; und
ein nach oben offenes Gefäss mit einem Gefässboden, einer oberen Gefässöffnung und einer umlaufenden Gefässseitenwand, wobei das Einsatzelement in die obere Gefässöffnung einsetzbar und mit der Gefässseitenwand verbindbar ist.

In einer bevorzugten Ausführungsform ist das Gefäss doppelwandig ausgebildet. Dadurch ist die Wärmeisolation des Gefässes nach aussen verbessert.

Die Gefässseitenwand weist zur Verbindung des Gefässes mit dem Einsatzelement im Bereich der oberen Gefässöffnung auf der radialen Innenseite bevorzugt eine erste Verbindungsstruktur auf. Zudem weist das Einsatzelement auf seiner Aussenseite bevorzugt eine zweite Verbindungsstruktur auf, welche komplementär zur ersten Verbindungsstruktur ausgebildet ist. Die erste Verbindungsstruktur kann insbesondere als ein Innengewinde und die zweite Verbindungsstruktur als ein Aussengewinde ausgebildet sein. Um Gefäss und Einatzelement gegeneinander abzudichten, ist auf der radialen Aussenseite des Einsatzelementes bevorzugt ein Dichtungselement angebracht, beispielsweise ein O-Ring. Die Verbindung zwischen Gefäss und Einsatzelement kann aber auch durch Verkleben oder Verschweissen hergestellt werden.

Ausserdem stellt die vorliegende Erfindung einen Getränkebehälter nach Anspruch 14 mit den folgenden Merkmalen zu Verfügung:
ein nach oben offenes Gefäss, welches einen Gefässboden, eine obere Gefässöffnung, eine umlaufende Gefässseitenwand, welche im Bereich der Gefässöffnung auf der radialen Innenseite eine erste Eingriffsstruktur aufweist, und einen hochgezogenen, umlaufenden Rand aufweist, welcher sich von der ersten Eingriffsstruktur aus nach oben hin erstreckt und eine Trinkkante oder Ausgiesskante bildet; und
ein in die Gefässöffnung einsetzbarer Verschlusskörper mit einer geschlossenen Deckfläche und einer sich von der Deckfläche aus nach unten hin erstreckenden, umlaufenden Schürze, welche eine Mehrzahl von gleichmässig entlang einer Umfangsrichtung verteilten Austrittsöffnungen und eine zur ersten Eingriffsstruktur komplementäre zweite Eingriffsstruktur aufweist, wobei die Eingriffsstrukturen so ausgebildet sind, dass der Verschlusskörper in vertikaler Richtung relativ zum Gefäss bewegbar ist zwischen einer ersten Stellung, in welcher er die Gefässöffnung dichtend verschliesst, und einer zweiten Stellung, in welcher die Austrittsöffnungen Durchgänge für eine Flüssigkeit freigeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht eines Getränkebehälters mit einem Verschluss entsprechend einer bevorzugten Ausführungsform;
- Fig. 2: einen zentralen Längsschnitt in der Ebene A-A durch den Getränkebehälter der Fig. 1;
- Fig. 3: eine perspektivische Ansicht von schräg oben auf ein Einsatzelement;
- Fig. 4: eine Seitenansicht des Einsatzelementes der Fig. 3;
- Fig. 5: eine perspektivische Ansicht von schräg unten auf das Einsatzelement der Fig. 3;
- Fig. 6: eine perspektivische Ansicht von schräg unten auf einen Verschlusskörper;
- Fig. 7: eine perspektivische Ansicht von schräg oben auf den Verschlusskörper der Fig. 6;
- Fig. 8: eine Seitenansicht des Verschlusskörpers der Fig. 6; sowie
- Fig. 9: eine Draufsicht auf den Verschlusskörper der Fig. 6.

### BESCHREIBUNG BEVORZUGTER AUSFÜHRUNGSFORMEN

Die Figuren 1 und 2 zeigen in unterschiedlichen Darstellungen ein bevorzugtes Ausführungsbeispiel eines Getränkebehälters mit einem erfindungsgemässen Verschluss.

Der Getränkebehälter weist ein Gefäss 1, ein Einsatzelement 2 sowie einen Verschlusskörper 3 auf.

Das Gefäss 1 umfasst einen Gefässboden 11 und eine umlaufende Seitenwand 12 deren oberer Rand eine obere Öffnung definiert. In den vorliegenden Darstellungen ist das Gefäss undurchsichtig (opak) dargestellt, es kann aber auch durchsichtig oder durchscheinend sein. Es kann sich dabei um ein Kunststoffgefäss handeln, aber auch ein aus einem Metall oder aus Glas hergestelltes Gefäss ist denkbar. Das Gefäss 1 weist auf der Aussenseite seiner Seitenwand 12 reliefartige Strukturen auf, wodurch das Gefäss 1 einerseits besser in der Hand des Benutzers liegt und andererseits ästhetisch ansprechender aussieht. Die Seitenwand 12 und der Boden 11 des Gefässes 1 sind hier doppelwandig ausgestaltet, um die Wärmeisolation des Gefässes 1 zu verbessern. Die Flüssigkeit im Innern des Gefässes (nicht dargestellt) behält dadurch länger ihre gegenüber der Aussentemperatur abweichende Temperatur (kalt oder heiss). Zusätzlich wird durch die doppelwandige Ausgestaltung des Gefässes 1 verhindert, dass sich der Benutzer beim Aufgreifen des Getränkebehälters die Finger verbrennt oder sich bei kaltem Inhalt Kondenswasser bildet. Der erfindungsgemässe Verschluss kann aber auch in Verbindung mit einwandigen Gefässen benutzt werden.

Das Gefäss 1 weist weiters auf der radialen Innenseite der Seitenwand 12 im Bereich der Gefässöffnung eine Verbindungsstruktur 13 auf, welche als Innengewinde ausgestaltet ist. Diese ist mit einer komplementären Verbindungsstruktur 24 des Einsatzelementes 2 verbindbar. Das Einsatzelement 2 ist dadurch dichtend in die Gefässöffnung einsetzbar.

Die Seitenwand 12 weitet sich vom Gefässboden 11 nach oben zur Gefässöffnung hin leicht auf. Dadurch kann die Abdichtung zwischen dem von oben her in die Öffnung eingesetzten Einsatzelement 2 und dem Gefäss 1 verbessert werden, indem das Einsatzelement 2 einfach weiter in die Öffnung hineingedrückt bzw. -geschraubt wird. Durch den dabei kleiner werdenden Innendurchmesser des Gefässes 1 wird die Abdichtung zwischen dem Gefäss 1 und dem Einsatzelement 2 besser, je weiter das Einsatzelement 2 in das Gefäss 1 hineingeschraubt ist. Der obere Rand der Seitenwand 12 ist abgeschrägt ausgebildet, wobei sich der innere Durchmesser des Gefässes 1 in diesem Bereich von unten nach oben hin vergrössert. Dadurch wird die mögliche Auflagefläche für ein am Einsatzelement 2 angeordnetes Dichtungselement 23 auf der oberen Kante der Seitenwand 12 des Gefässes 1 vergrössert.

Das Einsatzelement 2, einzeln dargestellt in den Figuren 3 bis 5, weist eine umlaufende Seitenwand auf, welche eine vertikale, durchgehende Verschlussöffnung 21 umgibt. Die Seitenwand des Einsatzelementes 2 endet unten mit einer unteren Kante 26, welche als Anschlag für die weiter unten beschriebenen, am Verschlusskörper 3 angeordneten Haken 37 dient, um ein vollständiges Entfernen des Verschlusskörpers 3 vom Einsatzelement 2 durch den Benutzer zu verhindern.

Das Einsatzelement 2 kann in drei übereinanderliegende Abschnitte 27, 28, 29 gegliedert werden, wie in den Figuren 2 und 4 gut zu erkennen ist. Der im Wesentlichen zylindrische zuunterst angeordnete Abschnitt 27 weist im Vergleich zu den anderen Abschnitten 28, 29 den geringsten Innen- als auch Aussendurchmesser auf und trägt auf seiner Innenseite eine Eingriffsstruktur 22 in Form eines Innengewindes. Die Eingriffsstruktur 22 dient zur Aufnahme einer komplementären Eingriffsstruktur 36, welche an dem in das Einsatzelement 2 einsetzbaren Verschlusskörper 3 angeordnet ist. Bei in das Gefäss 1 eingesetztem Einsatzelement 2 ist die Aussenseite dieses unteren Abschnittes 27 beabstandet zur inneren Seitenwand 12 des Gefässes 1 angeordnet.

Der untere Abschnitt 27 des Einsatzelementes 2 geht an seinem oberen Ende in den mittleren Abschnitt 28 über, wobei sich die Seitenwand des Einsatzelementes 2 im Übergangsbereich vom unteren Abschnitt 27 zum mittleren Abschnitt 28 radial nach oben hin aufweitet. Der mittlere Abschnitt 28 weist sowohl einen grösseren Innendurchmesser als auch einen grösseren Aussendurchmesser auf als der untere Abschnitt 27 und hat aussen ebenfalls eine im Wesentlichen zylindrische Form. An der Aussenseite des mittleren Abschnitts 28 ist eine Verbindungsstruktur 24 angeordnet, welche als Aussengewinde ausgebildet ist. Der Aussendurchmesser dieses mittleren Abschnitts 28 ist geringfügig kleiner als der Innendurchmesser des Gefässes 1 im Bereich der Gefässöffnung, und das Aussengewinde 24 des Einsatzelementes 2 ist komplementär zum Innengewinde 13 des Gefässes 1 ausgebildet. Dadurch lässt sich das Einsatzelement 2 von oben in das Gefäss 1 einsetzen und mit diesem über die beiden komplementären Gewinde 13, 24 verbinden. Die Verbindungsstrukturen 13, 24 müssen aber nicht zwingend als Gewinde ausgebildet sein, sondern können auch als jeweils zueinander komplementäre Rippen, Rillen, Vertiefungen etc. ausgestaltet sein. Auch wäre beispielsweise ein bajonettartiger Verschluss denkbar, oder das Einsatzteil 2 könnte mit dem Gefäss 1 verklebt oder verschweisst sein.

Der mittlere Abschnitt 28 des Einsatzelementes 2 geht an seinem oberen Ende direkt in den oberen Abschnitt 29 über. Dieser bildet einen hochgezogenen, umlaufenden Rand in Form eines Trichterbereiches 25, welcher sich nach oben hin zu einer Trinkkante hin aufweitet. Der obere Rand, das heisst die Trinkkante, des oberen Abschnitts 29 und somit des Einsatzelementes 2 übersteht dabei den Verschlusskörper 3 vollständig, wenn dieser in das Einsatzelement 2 eingesetzt ist. Der obere Abschnitt 29 weitet sich im Längsschnitt betrachtet von unten nach oben zuerst über eine konvexe und dann über eine konkave Fläche aus. Dieser dadurch gebildete Trichterbereich 25 dient dem Benutzer als Trinkhilfe. Die durch den Verschlusskörper 3 hinaustretende Flüssigkeit rinnt damit beim Ausschenken bzw. Trinken nicht über alle Seiten des Getränkebehälters unkontrolliert herunter, sondern wird im Trichterbereich 25 des Einsatzelementes 2 gesammelt und verlässt diesen in gebündelter Form. Der Trichterbereich 25 weist eine dazu notwendige vertikale Höhe auf. Zusätzlich verhindert der hochgezogene Trichterbereich 25, dass der Benutzer beim direkten Trinken aus dem Getränkebehälter, wenn er diesen kippt, beispielsweise mit der Nase oder der Lippe am Verschlusskörper 3 anstösst.

Auf der radialen Aussenseite des Einsatzelementes 2 ist ein Dichtungselement 23 angeordnet. Dazu bildet die Seitenwand des Einsatzelementes 2 im Bereich des oberen Abschnitts 29 auf ihrer Aussenseite eine rechtwinklige Kante, unterhalb welcher das Dichtungselement 23 angeordnet ist. Ein kleiner, von der Seitenwand nach aussen weisender Vorsprung hält das Dichtungselement 23 in seiner Position. Das Dichtungselement 23 liegt, wenn das Einsatzelement 2 in das Gefäss 1 eingesetzt ist, auf der abgeschrägten oberen Kante der Seitenwand 12 des Gefässes 1 auf und dichtet so das Einsatzelement 2 und das Gefäss 1 gegeneinander ab. Beim Dichtungselement 23 kann es sich beispielsweise, wie in dieser Ausführungsform, um einen O-Ring handeln. Die Seitenwand des Einsatzelementes 2 ist auf ihrer Aussenseite im oberen Teil des Trichterbereiches 25 so ausgebildet, dass sie von der rechtwinkligen Kante an nach oben hin eine Fortsetzung der Gefässseitenwand 12 bildet.

Das Einsatzelement 2 ist zweistückig ausgebildet, bestehend aus dem eigentlichen Einsatzkörper und dem Dichtungselement 23. Der einstückige Einsatzkörper ist beispielsweise aus Kunststoff im Spritzgussverfahren herstellbar.

Der Verschlusskörper 3, einzeln dargestellt in den Figuren 6 bis 9, weist eine Deckfläche 32, eine umlaufende Schürze 36, ein Griffelement 31 und Haken 24 auf. Die geschlossene Deckfläche 32 ist in einem zentralen Mittelstück leicht nach unten hin gewölbt und weist einen äusseren Randbereich auf, der über einen Knick mit dem Mittelstück verbunden ist und nach oben hin ansteigt. Auf der Oberseite der Deckfläche 32 ist das flügelschraubenartige Griffelement 31 angeordnet, welches sich diametral über die gesamte Deckfläche 32 erstreckt. Im Bereich des äusseren Randbereiches der Deckfläche 32 weist das Griffelement 31 nach oben vorstehende Vorsprünge auf, die den obersten Punkt der Deckfläche 32 deutlich nach oben hin überragen. Sie werden jedoch ihrerseits, wenn der Verschlusskörper 3 in das Einsatzelement 2 eingesetzt ist, von der oberen Kante der Seitenwand des Einsatzelementes 2 nach oben hin überragt. Zur Mitte der Deckfläche 32 hin nimmt die Höhe des Griffelementes 31 deutlich ab, wodurch der Benutzer beim direkten Trinken aus dem Getränkebehälter bei darin eingesetztem Verschlusskörper 3 nicht mit der Nase am Griffelement 31 anstösst. In der Mitte der Deckfläche 32 wird das Griffelement 31 von der äusseren Kante der Deckfläche 32 nach oben hin überragt.

Auf der Aussenseite des äusseren Randes der Deckfläche 32 weist der Verschlusskörper 3 einen radial nach aussen gerichteten Vorsprung auf, unterhalb welchem ein Dichtungselement 34 angeordnet ist. Das Dichtungselement 34, bei welchem es sich hier um einen O-Ring handelt, wird nach unten hin durch einen kleineren, zweiten Vorsprung, der ebenfalls nach aussen gerichtet ist, in Position gehalten. Wenn der Verschlusskörper 3 in das Einsatzelement 2 eingesetzt und vollständig in dieses eingeschraubt ist, liegt das Dichtungselement 34 auf dem abgeschrägten Übergang zwischen dem unteren Abschnitt 27 und dem mittleren Abschnitt 28 des Einsatzelementes 2 auf und dichtet so zusammen mit der Deckfläche 32 des Verschlusskörpers 3 die vertikale Verschlussöffnung 21 des Einsatzelementes 2 vollständig ab.

Direkt unterhalb des Dichtungselementes 34 nahe dem äusseren Rand der Deckfläche 32 erstreckt sich eine umlaufende Schürze 35 nach unten hin. Der kleine Vorsprung unterhalb des Dichtungselementes 34 ist dabei auf der Aussenseite dieser Schürze 35, an deren oberem Ende, angeordnet. In dieser Ausführung erstreckt sich die Schürze 35 gerade bis zur Höhe des untersten Punktes der Deckfläche 32 nach unten. Auf ihrer radialen Aussenseite weist die Schürze eine Eingriffsstruktur 36 auf, welche hier als ein Aussengewinde ausgebildet ist. Dieses Aussengewinde 36 ist komplementär zum Innengewinde 22 des Einsatzelementes 2 ausgebildet, wodurch der Verschlusskörper 3 in das Einsatzelement 2 eingesetzt und durch gegenseitigen Eingriff der beiden Gewinde mit diesem verbunden werden kann. Das Aussengewinde 36 kann, muss aber nicht, durchgehend in Umfangsrichtung ausgebildet sein. In der vorliegenden Ausführungsform ist das Aussengewinde 36 and zwei, diametral gegenüberliegenden Stellen unterbrochen, wie aus den Figuren 6 bis 8 ersichtlich ist.

Oberhalb des Aussengewindes 36 und unterhalb des Dichtungselementes 34 sind in der Schürze 35 eine Mehrzahl von Austrittsöffnungen 33 in Form von Durchbrechungen angeordnet. Die Austrittsöffnungen 33 sind dabei gleichmässig entlang der Umfangsrichtung der Schürze 35 angeordnet. In einer ersten Stellung des Verschlusskörpers 3 im Einsatzelement 2 ist der Verschlusskörper soweit wie möglich in das Einsatzelement 2 hineingeschraubt, wodurch das Dichtungselement 34 dichtend auf dem Einsatzelement 2 aufliegt und die Verschlussöffnung 21 somit dichtend verschlossen ist. In einer zweiten Stellung hingegen ist der Verschlusskörper 3 zwar in das Einsatzelement 2 eingesetzt, jedoch greifen die Eingriffsstrukturen 22, 36 nicht oder nur zu einem geringem Masse ineinander ein. In dieser zweiten Stellung ist das Dichtungselement 34 in einer zum Einsatzelement 2 beabstandeten Lage, und die Austrittsöffnungen 33 sind in einer Position oberhalb des unteren Abschnitts 27 des Einsatzelementes 2. Die Position des Verschlusskörpers 3 ist also durch Aufschrauben zwischen der ersten und der zweiten Stellung in vertikaler Richtung relativ zum Einsatzelement 2 veränderbar. Damit geben die Austrittsöffnungen 33 in der zweiten Stellung Durchgänge für eine Flüssigkeit vom Innern des Getränkebehälters nach aussen frei. Die Flüssigkeit kann demnach die Austrittsöffnungen 33 erreichen, indem sie durch den Raum zwischen der Schürze 35 und dem äusseren, ansteigenden Randbereich der Deckfläche 32 hindurch gelangt. Von den Austrittsöffnungen 33 ausgehend gelangt die Flüssigkeit dann unterhalb vom Dichtungselement 34 und oberhalb vom unteren Abschnitt 28 des Einsatzelementes 2 in den Trichterbereich 25 des Einsatzelementes 2, wo die Flüssigkeit wie oben beschrieben gesammelt und gebündelt wird. Indem der Verschlusskörper 3 nur teilweise, aber nicht vollständig in das Einsatzelement 2 hineingeschraubt wird, ist die Querschnittsfläche der Durchgänge veränderlich und kann vom Benutzer beliebig eingestellt werden. Das heisst, er wählt eine beliebige Lage des Verschlusskörpers 3 zwischen der ersten und der zweiten Stellung, um die austretende Flüssigkeitsmenge zu regulieren.

Am unteren Rand der Schürze 35 sind radial nach aussen weisende Haken 24 angeordnet. Ein Haken 24 besteht dabei aus einem sich von der Schürze 35 nach unten erstreckenden, elastischen Abschnitt, sowie einem am unteren Ende von diesem Abschnitt angebrachten, nach aussen gerichteten Vorsprung. In dieser Ausführungsform umfasst der sich nach unten erstreckende Abschnitt zwei Streben, welche am unteren Ende durch den nach aussen gerichteten Vorsprung verbunden sind. Die Haken 24 weisen dadurch eine gewisse Flexibilität auf, welche von Vorteil ist, wie weiter unten ausgeführt ist. Die Länge des sich nach unten erstreckenden Abschnitts der Haken 24 ist derart gewählt, dass sie geringfügig länger ist, als die Höhe des Innengewindes 22 bzw. des unteren Abschnitts 27 des Einsatzelementes 2. Dadurch kann der Verschlusskörper 3 vollständig aus dem Einsatzelement 2 herausgeschraubt werden, ein vollständiges Entfernen des Verschlusskörpers 3 vom Einsatzelement 2 wird jedoch durch die Haken 24 verhindert. Wird der Verschlusskörper 3 nämlich nach oben aus dem Einsatzelement 2 herausgezogen, schlagen die nach aussen gerichteten Vorsprünge der Haken 24 an der unteren Kante 26 des Einsatzelementes 2 an, und ein weiteres Herausziehen wird dadurch verhindert. Auf diese Weise kann der Verschlusskörper 3 beim Trinken, oder wenn der Getränkebehälter umkippt, nicht aus dem Rest des Behälters herausfallen. Die Gefahr, dass sich der Benutzer durch die heraustretende Flüssigkeit verbrüht, oder dass er nass wird oder den Verschlusskörper verliert, ist dadurch wesentlich reduziert.

Für die Reinigung kann das Einsatzelement 2 jedoch aus dem Gefäss 1 herausgeschraubt werden, und der Benutzer kann den Verschlusskörper 3 vom Einsatzelement 2 entfernen, indem er die Haken 24 radial nach innen drückt. Die Haken 24 weisen aus diesem Grund eine gewisse Flexibilität auf. Vorzugsweise sind genau zwei Haken 24 am Verschlusskörper 3 vorhanden, wodurch der Benutzer die Haken 24 auf einfache Weise mit Hilfe von beispielsweise Daumen und Zeigefinger nach innen drücken kann. Im vorliegenden Ausführungsbeispiel sind an der Schürze 35 zwei Haken 24 angebracht, die auf jeweils diametral gegenüberliegenden Seiten angeordnet sind. Es können aber auch mehr als zwei Haken 24 vorhanden sein.

Der Verschlusskörper 3 ist zweistückig ausgebildet, bestehend aus einem Grundkörper und einem Dichtungselement 23. Der Grundkörper ist beispielsweise aus Kunststoff im Spritzgussverfahren herstellbar.

In einer anderen Ausführungsform sind die Austrittsöffnungen 33 als Aussparungen ausgebildet, die zum unteren Ende der Schürze 35 hin offen sind. Die Aussparungen überlappen dabei mit dem an der Schürze 35 angebrachten Aussengewinde 24, indem sie eine Unterbrechung dieses Aussengewindes 24 darstellen. Durch das Herausschrauben des Aussengewindes 22 aus dem Innengewinde 36 des Einsatzelementes 2, werden für die im Gefäss enthaltene Flüssigkeit Durchgänge durch die Aussparungen nach aussen frei. Abhängig davon, wie weit der Verschlusskörper aus dem Einsatzelement herausgeschraubt ist, überragt eine mehr oder weniger grosse Fläche der Aussparungen das Innengewinde 22 des Einsatzelementes 2, wodurch entsprechend die Querschnittsfläche der Durchgänge veränderlich ist.

In einer weiteren Ausführungsform wird auf das Einsatzelement 2 verzichtet bzw. es bildet einen Teil vom Gefäss, indem es einstückig mit dem diesem verbunden ist. Dazu weist das Gefäss im Bereich seiner oberen Öffnung eine Eingriffsstruktur auf, beispielsweise in Form eines Innengewindes, welche komplementär zur Eingriffsstruktur 36 des Verschlusskörpers 3 ausgebildet ist. Der Verschlusskörper 3 lässt sich hier also direkt in das Gefäss einsetzen und ist mit diesem über die Eingriffsstrukturen verbindbar. Weiters können unterhalb der Eingriffsstruktur des Gefässes Vorsprünge vorhanden sein, welche eine untere Kante bilden, an der die Haken 24 des Verschlusskörpers 3 anschlagen, wenn dieser aus dem Gefäss herausgezogen wird. Die Eingriffsstruktur kann aber auch selbst als von der Seitenwand des Gefässes nach innen vorstehendes Element ausgebildet sein und eine untere Kante für den Anschlag der Haken 24 aufweisen. Oberhalb der Eingriffsstruktur bzw. des Innengewindes weist das Gefäss in dieser Ausführungsform einen Trichterbereich auf, der dazu geeignet ist, die durch die Austrittsöffnungen 33 austretende Flüssigkeit zu sammeln und zu bündeln.

Die Erfindung ist selbstverständlich nicht auf die vorstehenden Ausführungsbeispiele beschränkt, und eine Vielzahl von Abwandlungen ist möglich. So können insbesondere die Austrittsöffnungen 33 anders angeordnet sein. Beispielsweise können sie mit einem Teil des Aussengewindes 36 des Verschlusskörpers 3 überlappen und damit eine Unterbrechung dieser Eingriffsstruktur 36 darstellen. Die Deckfläche 32 des Verschlusskörpers 3 kann ebenfalls anders ausgebildet sein und beispielsweise flach oder nach oben gewölbt sein. Auch kann das Griffelement 31 eine andere Form aufweisen. Des Weiteren können die Dichtungselemente 23 und 34 weggelassen oder einstückig, zum Beispiel im Zweikomponenten-Spritzgussverfahren, mit dem Einsatzelement oder dem Verschlusskörper ausgebildet sein. Eine Vielzahl weiterer Abwandlungen ist möglich.

**BEZUGSZEICHENLISTE**

| | | | |
|---|---|---|---|
| 1 | Gefäss | 28 | Mittlerer Abschnitt |
| 11 | Gefässboden | 29 | Oberer Abschnitt |
| 12 | Gefässseitenwand | 3 | Verschlusskörper |
| 13 | Innengewinde | 31 | Griffelement |
| 2 | Einsatzelement | 32 | Deckfläche |
| 21 | Verschlussöffnung | 33 | Austrittsöffnungen |
| 22 | Innengewinde | 34 | Dichtungselement |
| 23 | Dichtungselement | 35 | Schürze |
| 24 | Aussengewinde | 36 | Aussengewinde |
| 25 | Trichterbereich | 37 | Haken |
| 26 | Untere Kante | | |
| 27 | Unterer Abschnitt | | |

## Patentansprüche

1. Verschluss für einen Getränkebehälter, umfassend
ein Einsatzelement (2) zum Einsatz in einem Gefäss (1), wobei das Einsatzelement (2) eine durchgehende Verschlussöffnung (21), eine als Innengewinde ausgebildete erste Eingriffsstruktur (22) auf der Innenseite der Verschlussöffnung (21) und einen hochgezogenen, umlaufenden Rand (25) aufweist, welcher sich von der ersten Eingriffsstruktur (22) aus nach oben hin erstreckt und eine Trinkkante oder Ausgiesskante bildet,
und einen in die Verschlussöffnung (21) des Einsatzelements (2) einsetzbaren Verschlusskörper (3) mit einer geschlossenen Deckfläche (32) und einer sich von der Deckfläche (32) aus nach unten hin erstreckenden, umlaufenden Schürze (35), welche eine Mehrzahl von gleichmässig entlang einer Umfangsrichtung verteilten Austrittsöffnungen (33) und eine zur ersten Eingriffsstruktur (22) komplementäre zweite Eingriffsstruktur (36) aufweist, die als Aussengewinde ausgebildet ist, wobei die Eingriffsstrukturen (22, 36) so ausgebildet sind, dass der Verschlusskörper (3) in vertikaler Richtung relativ zum Einsatzelement (2) bewegbar ist zwischen einer ersten Stellung, in welcher er die Verschlussöffnung (21) dichtend verschliesst, und einer zweiten Stellung, in welcher die Austrittsöffnungen (33) Durchgänge für eine Flüssigkeit freigeben.

2. Verschluss nach Anspruch 1, wobei an der Schürze (35) zumindest zwei nach unten ragende, radial nach aussen weisende Haken (37) angeordnet sind, welche ein vollständiges Entfernen des Verschlusskörpers (3) vom Einsatzelement (2) dadurch verhindern, dass sie bei einem Herausziehen des Verschlusskörpers (3) aus dem Einsatzelement (2) an einer unteren Kante (26) des Einsatzelementes (2) anschlagen.

3. Verschluss nach Anspruch 1 oder 2, wobei der Verschlusskörper (3) ein Dichtungselement (34) aufweist, welches auf einer radialen Aussenseite der Schürze (35) oberhalb der Austrittsöffnungen (33) angeordnet ist und welches in der ersten Stellung zwischen dem Verschlusskörper (3) und dem Einsatzelement (2) zu liegen kommt und die Verschlussöffnung (21) dadurch abdichtet.

4. Verschluss nach einem der Ansprüche 1 bis 3, wobei die Durchgänge eine Querschnittsfläche aufweisen, die durch die Lage des Verschlusskörpers (3) zwischen der ersten und der zweiten Stellung veränderlich ist.

5. Verschluss nach einem der Ansprüche 1 bis 4, wobei die Austrittsöffnungen (33) als Durchbrechungen ausgebildet sind.

6. Verschluss nach Anspruch 5, wobei die Austrittsöffnungen (33) oberhalb der zweiten Eingriffsstruktur (36) angeordnet sind.

7. Verschluss nach einem der Ansprüche 1 bis 4, wobei die Austrittsöffnungen (33) als Aussparungen ausgebildet sind, die zum unteren Ende der Schürze (35) hin offen sind.

8. Verschluss nach einem der Ansprüche 1 bis 7, wobei die Austrittsöffnungen (33) überlappend mit der zweiten Eingriffsstruktur (36) angeordnet sind.

9. Getränkebehälter, aufweisend
einen Verschluss gemäss einem der Ansprüche 1 bis 8
und ein nach oben offenes Gefäss (1) mit einem Gefässboden (11), einer oberen Gefässöffnung und einer umlaufenden Gefässseitenwand (12), wobei das Einsatzelement (2) in die obere Gefässöffnung einsetzbar und mit der Gefässseitenwand (12) verbindbar ist.

10. Getränkebehälter nach Anspruch 9, wobei das Gefäss (1) doppelwandig ausgebildet ist.

11. Getränkebehälter nach Anspruch 9 oder 10, wobei die Gefässseitenwand (12) zur Verbindung des Gefässes (1) mit dem Einsatzelement (2) im Bereich der oberen Gefässöffnung auf der radialen Innenseite eine erste Verbindungsstruktur (13) aufweist, und wobei das Einsatzelement (2) auf seiner Aussenseite eine zweite Verbindungsstruktur (24) aufweist, welche komplementär zur ersten Verbindungsstruktur (13) ausgebildet ist.

12. Getränkebehälter nach Anspruch 11, wobei die erste Verbindungsstruktur (13) als ein Innengewinde (13) und die zweite Verbindungsstruktur (24) als ein Aussengewinde (24) ausgebildet ist.

13. Getränkebehälter, umfassend
ein nach oben offenes Gefäss, welches einen Gefässboden, eine obere Gefässöffnung, eine umlaufende Gefässseitenwand, welche im Bereich der Gefässöffnung auf der radialen Innenseite eine erste, als Innengewinde ausgebildete Eingriffsstruktur aufweist, und einen hochgezogenen, umlaufenden Rand aufweist, welcher sich von der ersten Eingriffsstruktur aus nach oben hin erstreckt und eine Trinkkante oder Ausgiesskante bildet,
und einen in die Gefässöffnung einsetzbaren Verschlusskörper (3) mit einer geschlossenen Deckfläche (32) und einer sich von der Deckfläche (32) aus nach unten hin erstreckenden, umlaufenden Schürze (35), welche eine Mehrzahl von gleichmässig entlang einer Umfangsrichtung verteilten Austrittsöffnungen (33) und eine zur ersten Eingriffsstruktur komplementäre zweite Eingriffsstruktur (36) aufweist, die als Aussengewinde ausgebildet ist, wobei die Eingriffsstrukturen so ausgebildet sind, dass der Verschlusskörper (3) in vertikaler Richtung relativ zum Gefäss bewegbar ist zwischen einer ersten Stellung, in welcher er die Gefässöffnung dichtend verschliesst, und einer zweiten Stellung, in welcher die Austrittsöffnungen (33) Durchgänge für eine Flüssigkeit freigeben.

14. Getränkebehälter nach Anspruch 13, wobei an der Schürze (35) zumindest zwei nach unten ragende, radial nach aussen weisende Haken (37) angeordnet sind, welche ein vollständiges Entfernen des Verschlusskörpers (3) vom Gefäss dadurch verhindern, dass sie bei einem Herausziehen des Verschlusskörpers (3) aus dem Gefäss an einer unteren Kante (26) des Gefässes anschlagen.

15. Getränkebehälter nach Anspruch 13 oder 14, wobei der Verschlusskörper (3) ein Dichtungselement (34) aufweist, welches auf einer radialen Aussenseite der Schürze (35) oberhalb der Austrittsöffnungen (33) angeordnet ist und welches in der ersten Stellung zwischen dem Verschlusskörper (3) und dem Gefäss zu liegen kommt und die Verschlussöffnung (21) dadurch abdichtet.

## Claims

1. A closure for a beverage container, comprising
an insert element (2) for use in a vessel (1), the insert element (2) having a continuous closure opening (21), a first engaging structure (22) on the inner side of the closure opening (21), which first engaging structure is configured as an internal thread, and a raised, circumferential rim (25) which extends upward from the first engaging structure (22) and forms a drinking edge or pouring edge;
and a closure body (3) insertable into the closure opening (21) of the insert element (2) and having a closed top surface (32) and a circumferential apron (35) extending downward from the top surface (32), which apron has a plurality of discharge openings (33) distributed evenly along a peripheral direction, and a second engaging structure (36) complementary to the first engaging structure (22), which second engaging structure is configured as an external thread, the engaging structures (22, 36) being configured such that the closure body (3) is movable in the vertical direction relative to the insert element (2) between a first position, in which it seals the closure opening (21), and a second position, in which the discharge openings (33) open up passages for a liquid.

2. The closure as claimed in claim 1, wherein at least two downwardly projecting, radially outward pointing hooks (37) are arranged on the apron (35), which hooks prevent complete removal of the closure body (3) from the insert element (2) by butting against a bottom edge (26) of the insert element (2) as the closure body (3) is withdrawn from the insert element (2).

3. The closure as claimed in claim 1 or 2, wherein the closure body (3) has a sealing element (34), which is arranged on a radial outer side of the apron (35) above the discharge openings (33) and which in the first position comes to lie between the closure body (3) and the insert element (2) and thereby seals off the closure opening (21).

4. The closure as claimed in one of claims 1 to 3, wherein the passages have a cross-sectional area which is variable by the position of the closure body (3) between the first and the second position.

5. The closure as claimed in one of claims 1 to 4, wherein the discharge openings (33) are configured as through holes.

6. The closure as claimed in claim 5, wherein the discharge openings (33) are arranged above the second engaging structure (36).

7. The closure as claimed in one of claims 1 to 4, wherein the discharge openings (33) are configured as cut-outs, which are open toward the lower end of the apron (35).

8. The closure as claimed in one of claims 1 to 7, wherein the discharge openings (33) are arranged such that they overlap with the second engaging structure (36).

9. A beverage container, having
a closure as claimed in one of claims 1 to 8
and an upwardly open vessel (1) having a vessel bottom (11), an upper vessel opening and a circumferential vessel side wall (12), the insert element (2) being insertable into the upper vessel opening and being connectable to the vessel side wall (12).

10. The beverage container as claimed in claim 9, wherein the vessel (1) is of double-walled configuration.

11. The beverage container as claimed in claim 9 or 10, wherein, for the connection of the vessel (1) to the insert element (2), the vessel side wall (12) has in the region of the upper vessel opening on the radial inner side a first connecting structure (13), and wherein the insert element (2) has on its outer side a second connecting structure (24), which is configured so as to be complementary to the first connecting structure (13).

12. The beverage container as claimed in claim 11, wherein the first connecting structure (13) is configured as an internal thread (13) and the second connecting structure (24) as an external thread (24).

13. A beverage container, comprising
an upwardly open vessel, which has a vessel bottom, an upper vessel opening, a circumferential vessel side wall, which has in the region of the vessel opening on the radial inner side a first engaging structure being configured as an internal thread, and a raised, circumferential rim, which latter extends upward from the first engaging structure and forms a drinking edge or pouring edge;
and a closure body (3) insertable into the vessel opening and having a closed top surface (32) and a circumferential apron (35) extending downward from the top surface (32), which apron has a plurality of discharge openings (33) evenly distributed along a peripheral direction and a second engaging structure (36) complementary to the first engaging structure, which second engaging structure is configured as an external thread, the engaging structures being configured such that the closure body (3) is movable in the vertical direction relative to the vessel between a first position, in which it seals the vessel opening, and a second position, in which the discharge openings (33) open up passages for a liquid.

14. The beverage container as claimed in claim 13, wherein at least two downwardly projecting, radially outward pointing hooks (37) are arranged on the apron (35), which hooks prevent complete removal of the closure body (3) from the vessel by butting against a bottom edge (26) of the vessel as the closure body (3) is withdrawn from the vessel.

15. The beverage container as claimed in claim 13 or 14, wherein the closure body (3) has a sealing element (34), which is arranged on a radial outer side of the apron (35) above the discharge openings (33) and which in the first position comes to lie between the closure body (3) and the vessel and thereby seals off the closure opening (21).

## Revendications

1. Fermeture pour un récipient à boisson, comportant un élément d'insertion (2) destiné à être inséré dans un contenant (1), l'élément d'insertion (2) comprenant une ouverture de fermeture traversante (21), une première structure d'entrée en prise (22) réalisée sous forme de filetage intérieur sur le côté intérieur de l'ouverture de fermeture (21) et un bord périphérique relevé (25), lequel s'étend vers le haut à partir de la première structure d'entrée en prise (22) et forme un bord pour boire ou un bord de déversement,
et un corps de fermeture (3) pouvant être inséré dans l'ouverture de fermeture (21) de l'élément d'insertion (2) et présentant une surface supérieure fermée (32) et une jupe périphérique (35) s'étendant vers le bas à partir de la surface supérieure (32), laquelle jupe comprend une pluralité d'ouvertures de sortie (33) réparties uniformément le long d'une direction périphérique et une deuxième structure d'entrée en prise (36) complémentaire à la première structure d'entrée en prise (22), laquelle deuxième structure d'entrée en prise est réalisée sous forme de filetage extérieur, les structures d'entrée en prise (22, 36) étant réalisées de telle sorte que le corps de fermeture (3) soit déplaçable par rapport à l'élément d'insertion (2) dans la direction verticale entre une première position dans laquelle il ferme de manière étanche l'ouverture de fermeture (21) et une deuxième position dans laquelle les ouvertures de sortie (33) libèrent des passages pour un liquide.

2. Fermeture selon la revendication 1, dans laquelle au moins deux crochets (37) faisant saillie vers le bas et orientés radialement vers l'extérieur sont disposés sur la jupe (35), lesquels crochets empêchent un enlèvement complet du corps de fermeture (3) de l'élément d'insertion (2) par le fait qu'ils viennent en butée contre un bord inférieur (26) de l'élément d'insertion (2) lors d'un retrait du corps de fermeture (3) hors de l'élément d'insertion (2).

3. Fermeture selon la revendication 1 ou 2, dans laquelle le corps de fermeture (3) comprend un élément d'étanchéité (34), lequel est disposé au-dessus des ouvertures de sortie (33) sur un côté extérieur radial de la jupe (35) et lequel vient se placer entre le corps de fermeture (3) et l'élément d'insertion (2) dans la première position et ferme ainsi hermétiquement l'ouverture de fermeture (21).

4. Fermeture selon l'une quelconque des revendications 1 à 3, dans laquelle les passages présentent une surface en section transversale qui est modifiable au moyen de la position du corps de fermeture (3) entre la première et la deuxième position.

5. Fermeture selon l'une quelconque des revendications 1 à 4, dans laquelle les ouvertures de sortie (33) sont réalisées sous forme d'orifices.

6. Fermeture selon la revendication 5, dans laquelle les ouvertures de sortie (33) sont disposées au-dessus de la deuxième structure d'entrée en prise (36).

7. Fermeture selon l'une quelconque des revendications 1 à 4, dans laquelle les ouvertures de sortie (33) sont réalisées sous forme d'évidements qui sont ouverts en direction de l'extrémité inférieure de la jupe (35).

8. Fermeture selon l'une quelconque des revendications 1 à 7, dans laquelle les ouvertures de sortie (33) sont disposées en chevauchement avec la deuxième structure d'entrée en prise (36).

9. Récipient à boisson, comprenant
une fermeture selon l'une quelconque des revendications 1 à 8,
et un contenant (1) ouvert vers le haut présentant un fond de contenant (11), une ouverture supérieure de contenant et une paroi latérale périphérique de contenant (12), l'élément d'insertion (2) pouvant être inséré dans l'ouverture supérieure de contenant et pouvant être relié à la paroi latérale de contenant (12).

10. Récipient à boisson selon la revendication 9, dans lequel le contenant (1) est à double paroi.

11. Récipient à boisson selon la revendication 9 ou 10, dans lequel la paroi latérale de contenant (12) comprend, en vue de la liaison du contenant (1) à l'élément d'insertion (2), une première structure de liaison (13) dans la région de l'ouverture supérieure de contenant sur le côté intérieur radial, et dans lequel l'élément d'insertion (2) comprend sur son côté extérieur une deuxième structure de liaison (24), laquelle est réalisée de manière complémentaire à la première structure de liaison (13).

12. Récipient à boisson selon la revendication 11, dans lequel la première structure de liaison (13) est réalisée sous forme de filetage intérieur (13) et la deuxième structure de liaison (24) est réalisée sous forme de filetage extérieur (24).

13. Récipient à boisson, comportant
un contenant ouvert vers le haut, lequel comprend un fond de contenant, une ouverture supérieure de contenant et une paroi latérale périphérique de contenant, laquelle comprend, dans la région de l'ouverture de contenant sur le côté intérieur radial, une première structure d'entrée en prise réalisée sous forme de filetage intérieur et un bord périphérique relevé, lequel s'étend vers le haut à partir de la première structure d'entrée en prise et forme un bord pour boire ou un bord de déversement,
et un corps de fermeture (3) pouvant être inséré dans l'ouverture de contenant et présentant une surface supérieure fermée (32) et une jupe périphérique (35) s'étendant vers le bas à partir de la surface supérieure (32), laquelle jupe comprend une pluralité d'ouvertures de sortie (33) réparties uniformément le long d'une direction périphérique et une deuxième structure d'entrée en prise (36) complémentaire à la première structure d'entrée en prise, laquelle deuxième structure d'entrée en prise est réalisée sous forme de filetage extérieur, les structures d'entrée en prise étant réalisées de telle sorte que le corps de fermeture (3) soit déplaçable par rapport au contenant dans la direction verticale entre une première position dans laquelle il ferme de manière étanche l'ouverture de contenant et une deuxième position dans laquelle les ouvertures de sortie (33) libèrent des passages pour un liquide.

14. Récipient à boisson selon la revendication 13, dans lequel au moins deux crochets (37) faisant saillie vers le bas et orientés radialement vers l'extérieur sont disposés sur la jupe (35), lesquels crochets empêchent un enlèvement complet du corps de fermeture (3) du contenant par le fait qu'ils viennent en butée contre un bord inférieur (26) du contenant lors d'un retrait du corps de fermeture (3) hors du contenant.

15. Récipient à boisson selon la revendication 13 ou 14, dans lequel le corps de fermeture (3) comprend un élément d'étanchéité (34), lequel est disposé au-dessus des ouvertures de sortie (33) sur un côté extérieur radial de la jupe (35) et lequel vient se placer entre le corps de fermeture (3) et le contenant dans la première position et ferme ainsi hermétiquement l'ouverture de fermeture (21).
